# EUROPÄISCHE PATENTSCHRIFT

(11) **EP 0 635 619 B1**
(45) Veröffentlichungstag und Bekanntmachung des Hinweises auf die Patenterteilung: **29.07.1998**
(21) Anmeldenummer: 94110642.9
(22) Anmeldetag: 08.07.1994
(51) Int. Cl.: E06B 9/15

(54) **Rolladenprofil oder - profilelement**
Roller shutter profile or profile element
Profilé de volet roulant ou élément de profilé

(30) Priorität: 22.07.1993 FR 9309202
(43) Veröffentlichungstag der Anmeldung: 25.01.1995
(73) Patentinhaber: REHAU AG + Co, 95111 Rehau (DE)
(72) Erfinder: Pennerath, Eddy, c/o Rehau Industrie S.A., F-57343 Morhange/Cedex (FR)

(56) Entgegenhaltungen:
- DE-U- 8 703 826
- US-A- 3 941 180
- US-A- 5 148 850

## Beschreibung

Die Erfindung betrifft ein Rolladenprofil oder -profilelement, dessen Verbindung mit Nachbarprofilen oder -profilelementen mit Hilfe von Weichscharnieren erfolgt, wobei die Ränder der Profile oder Profilelemente mit einem Verbindungsmittel versehen sind, das in den entsprechenden Rand des Nachbarprofils oder -profilelements eingreift, welches Verbindungsmittel aus den weiblichen und den zugeordneten männlichen Elementen besteht.

Aus der US-A-5,148,850 ist eine Vorrichtung zum Verbinden von Garagentorelementen bekannt, wobei die Verbindung aus einem als Weichscharnier ausgebildeten Drehgelenk besteht, welches zwischen zwei aufeinanderfolgenden Garagentorelementen befestigt ist. Durch diese Gelenkverbindung entsteht das Zusammenwirken der angrenzenden Enden der einzelnen Garagentorelemente, wobei Abdeckelemente vorgesehen sind, welche das Drehgelenk mindestens partiell abdecken sollen. Nachteilig ist bei diesem Aufbau, daß die Abdeckelemente das Drehgelenk nicht über den gesamten Drehbereich abdecken, so daß das Drehgelenk - beispielsweise durch Vandalismus - zerstört werden kann.

Aus der DE-U-87 03 826 ist die Verbindung zwischen den Einzelelemten eines Garagentors über ein elastisches Gelenk bekannt. Das elastische Gelenk ist jedoch bei diesem Aufbau nur in völlig geschlossenem Zustand des Garagentores abgedeckt und liegt mit zunehmender Verschwenkung der Einzelelemente mehr und mehr frei. Es ist damit dem bereits genannten Vandalismus ungehindert preisgegeben.

Die US-A-3,941,180 beschreibt eine Montagevorrichtung für Türelemente, welche aus mechanischen Gelenken für die Verbindung solcher Elemente besteht. Dabei sind zwei aufeinanderfolgende Elemente an den angrenzenden Enden mit Verbindungsvorrichtungen ausgestattet, welche aus Metallscharnieren bestehen. Über diesen Metallscharnieren ist im Verbindungsbereich zweier Elemente ein abgebogenes Profilteil angeordnet, welches bei der Drehbewegung die Verletzung von Fingern und den Eintritt von Schmutz in den Spalt zwischen zwei Elementen verhindern soll.

Insbesondere bei Schrankrolläden sind heute Einfachprofile oder Profile üblich, die aus mehreren, durch Weichscharniere miteinander verbundenen Profilelementen bestehen, wobei diese Profile oder Profilelemente die Form hohler oder offener Elemente haben, und die Ränder dieser Profile oder die Randprofilelemente mit jeweils einem männlichen oder weiblichen Verbindungsmittel versehen sind. Diese gängigen Profile genügen in der Regel normalen Ansprüchen, d. h., die völlige Schließung der mit diesen Profilen ausgestatteten Möbel und das Zusammenrollen auf relativ engem Raum in offenem Zustand, was durch die Verbindung der Elemente und/oder Profile durch Weichscharniere ermöglicht wird.

Diese Weichscharnierverbindung hat jedoch den Nachteil, daß sie einerseits an den Ecken sichtbar ist, was der allgemeinen Ästhetik abträglich ist, und daß darüber hinaus diese Stelle den Schwachpunkt aufweist, der die Beschädigung mit Hilfe eines Messers oder anderer Schneidwerkzeuge möglich macht. Eine solche Beschädigung würde insbesondere das unbefugte Öffnen eines solchen Schrankes erlauben. Aufgrund der Tatsache, daß die Profilelemente im geschlossenen Zustand einfach aneinanderliegen, ist auch das Einführen eines feinen Schneidwerkzeugs selbst außerhalb der Ecken oder anderer Winkel möglich.

Hier setzt die Erfindung ein, die es sich zur Aufgabe gestellt hat, die Nachteile des Standes der Technik zu vermeiden und ein Verbindungssystem anzugeben, bei dem in jeder Lage der Drehbewegung eine mutwillige Zerstörung des Drehgelenks vermieden wird. Erfindungsgemäß wird dazu vorgeschlagen, daß das Weichscharnier in jeder Betriebs- und Führungsposition mit einem Gelenkverkleidungselement abgedeckt ist, welches aus Teilbereichen gebildet ist, und daß das Weichscharnier einerseits an die benachbarten Profile oder Profilelemente und andererseits an die Elemente des Verbindungsmittels einstückig angeformt ist.

Vorteilhaft weist hierbei der erste Teilbereich des Gelenkverbindungselements die Form einer gekrümmten Lippe auf, welche sich unter die durch den zweiten Teilbereich des Gelenkverkleidungelements begrenzte Aufnahme einfügt.

Weiter von Vorteil ist, daß der erste Teilbereich des Gelenkverkleidungselements relativ zur Außenseite des Profils vorzugsweise um einen Wert versetzt ist, der der Dicke der entsprechenden Kante des Randes des zweiten Teilbereichs entspricht.

Der erste Teilbereich des Gelenkverkleidungselementes ist weiter an seinem freien Ende mit einer Kante versehen, die eine zusätzliche Krümmung oder die Form einer Abschrägung aufweist.

Es hat sich als zweckmäßig herausgestellt, daß der erste Teilbereich im Bereich der Verbindung zum Profil eine Aufbauchung enthält, deren Oberseite von der Oberseite des Profils um einen Wert versetzt ist, der der Dicke des Randes des zweiten Teilbereichs des benachbarten Profils entspricht.

Die ersten und zweiten Teilbereiche des Gelenkverkleidungselements haben weiter die Form zweier gekrümmter Lippen, wobei der zweite Teilbereich jeweils mit dem Rand eines Profils verbunden ist und mit dessen Oberseite auf einer Höhe liegt und der erste Teilbereich jeweils mit dem entsprechenden Rand des benachbarten Profils verbunden ist und von dessen Oberseite um einen Wert versetzt ist, der mindestens der Dicke des Randes des zweiten Teilbereichs entspricht, und an seinem Ansatz eine Aufbauchung enthält.

Es erscheint weiter vorteilhaft, daß das Verbindungselement aus einem weiblichen Teilbereich und einem männlichen Teilbereich besteht, und daß der männliche Teilbereich fest mit dem unteren Rand des einen Profils und der weibliche Teilbereich über das Weichscharnier mit dem unteren Rand des benachbarten Profils verbunden ist. Die Profile selbst haben im allgemeinen einen röhrenförmigen oder offenen Querschnitt, wobei die ersten und zweiten Teilbereiche des Gelenkverkleidungselementes in oder auf die Seitenränder dieser Profile geformt sind, die darüber hinaus das Verbindungselement und/oder das Weichscharnier enthalten.

Die Erfindung wird anhand der folgenden Beschreibung verständlich, die sich auf die bevorzugten Ausführungsbeispiele bezieht, die beispielhaft und ohne einschränkenden Charakter sind und unter Bezugnahme auf die folgenden, im Anhang enthaltenen schematischen Zeichnungen erläutert werden:
Zeichnung 1 ist eine Querprofilansicht eines dieser Erfindung entsprechenden Einfachprofils.
Zeichnung 2 ist eine Querprofilansicht, die ein aus mehreren Elementen bestehendes Profil in gerader Position zeigt.
Zeichnung 3 ist eine der Zeichnung 2 entsprechende Ansicht, die die Profilelemente mit Winkelverschiebung zeigt, wobei eines der Elemente durch ein Verbindungsprofil mit einem Endprofil verbunden ist.
Zeichnung 4 zeigt offene Profilelemente, die miteinander verbunden und mit Verkleidungsmitteln versehen sind.
Die Zeichnungen 5 bis 7 sind partielle Schnittzeichnungen in größerem Maßstab, die Ausführungsvarianten der Verbindungskanten zeigen, und
die Zeichnungen 8 und 9 sind partielle Schnittzeichnungen anderer Ausführungsvarianten dieser Erfindung.

Gemäß der Erfindung, und wie in den im Anhang enthaltenen Zeichnungen 1 bis 3 beispielhaft und auf detaillierte Weise gezeigt, ist das Rolladenprofil oder -profilelement 1, das mit Hilfe der Weichscharniere 2 mit den Nachbarprofilen 1 und/oder untereinander verbunden ist, wobei die Ränder des Profils 1 oder die Randelemente mit einem Verbindungsmittel 3 versehen sind, das in den entsprechenden Rand des Nachbarprofils oder -profilelements 1 eingreift.

Das Verbindungsmittel (3) besteht aus einen weiblichen (3') und einen zugeordneten mämlichen Element (3"). Das Weichscharnier ist in jeder Betriebs - und Führungsposition mit einem Gelenkverkleidungselement (4) abgedeckt.

Das Gelenkverkleidungsmittel 4 besteht aus zwei Teil bereichen oder Elementen 5 und 6, die an einem gemeinsamen Rand des jeweiligen Profils oder Profilelements 1 auf dessen gesamter Länge verlaufen, wobei sich das eine Element 5 in allen Winkelpositionen der Profile oder der Profilelemente 1 über dem Element 6 befindet (Zeichnungen 1 bis 9). Diese Elemente 5 und 6 erlauben darüber hinaus eine Zusatzführung während der Betätigung, indem sie insbesondere nach einem Schub und einer großen Ausfederung des Weichscharniers 2 das Ausrasten eines Profilelements 1 oder Profils 1 verhindern.
Einer Eigenschaft der Erfindung gemäß hat das Element 5 des Gelenkverkleidungsmittels 4 die Form eines Randes des Profils oder Profilelements 1, dessen unter der Außenseite dieses Profils oder Elements 1 verlaufender Teil eine Krümmung (Zeichnungen 1 bis 7) oder eine anders geformte Aufnahme 7 formt (Zeichnung 9), die die Drehung des anderen Elements 6 des Verkleidungsmittels 4 um den Drehpunkt des Weichscharniers 2 erlaubt.

Die Außenseite des Elements 5 des Verkleidungsmittels 4 ist vorzugsweise auf gleicher Höhe mit der Außenseite des Profils oder Profilelements 1. Außerdem hat das Element 6 des Gelenkverkleidungsmittels 4 die Form einer gekrümmten Lippe, die sich in die durch das Element 5 des Gelenkverkleidungsmittels 4 begrenzte Aufnahme 7 einfügt. Auf diese Weise wird das Gelenk in jeder Position des Profils oder Profilelements 1 von den Elementen 5 und 6 bedeckt, was den Zugriff und das Eindringen von Gegenständen verhindert.

Einer anderen Eigenschaft der Erfindung gemäß ist die Lippe, aus der das Element 6 des Gelenkverkleidungsmittels 4 besteht, von der Oberseite des Profils oder des Profilelements 1 vorzugsweise um einen Wert versetzt, der der Dicke der entsprechenden Kante des Randes von Element 5 entspricht. Diese Art der Ausführung erlaubt die automatische Ausrichtung der Oberseiten der Profile oder Profilelemente 1.

Darüber hinaus ist das Element 6 des Gelenkverkleidungsmittels 4 an seinem freien Ende mit einer Kante 6' versehen, die eine zusätzliche Krümmung oder die Form einer Abschrägung aufweist. Diese Kante 6' dient dazu, unter allen Bedingungen die vollständige Einführung des lippenförmigen Elements 6 unter das Element 5 zu erlauben, um auf diese Weise durch Justage der Führungsfunktion des Mittels 4 den korrekten Betrieb der Rollade zu gewährleisten.

Um die Ausrichtung der Profile oder Profilelemente 1 untereinander zusätzlich zu begünstigen, kann das lippenförmige Element 6 vorzugsweise an seinem Ansatz auf der Seite des jeweiligen Profils oder Profilelements 1 mit einer Aufbauchung 8 versehen sein, dessen Oberseite einen Abstand von der Oberfläche des Profils oder Profilelements 1 aufweist, der der Dicke der Kante des Randes des Elementes 5 des Nachbarprofils oder Nachbarprofilelements 1 entspricht (Zeichnungen 1 bis 3). Diese Aufbauchung 8 bewirkt am Ende des Ausrichtungswegs zweier Profile oder Profilelemente 1 ein leichtes Aufspannen der Kante des Randes von Element 5 auf den Ansatz von Element 6, so daß die Ausrichtung der Profile oder Profilelemente 1 auf perfekte Weise ermöglicht wird.

Die Zeichnung 8 im Anhang zeigt eine Ausführungsvariante dieser Erfindung, in der die Elemente 5 und 6, aus denen das Gelenkverkleidungsmittel 4 besteht, die Form zweier gekrümmter Lippen haben, wobei das eine Element 5 jeweils mit dem Rand eines Profils oder Profilelements 1 verbunden ist und mit dessen Oberseite auf einer Höhe liegt und das andere Element 6 jeweils mit dem entsprechenden Rand des anderen Profils oder Profilelements 1 verbunden ist und von dessen Oberseite um einen Wert versetzt ist, der mindestens der Dicke der ersten Lippe oder des Elements 5 entspricht, und eventuell an seinem Ansatz eine Aufbauchung 8 enthält. Diese Ausführungsart erlaubt den Erhalt zweier Lippen 5 und 6 von relativ kurzer Länge und begünstigt die Abdeckung des Weichscharniers 2 selbst bei extremer Drehposition eines der Profile oder Profilelemente 1 relativ zum anderen.

Das Verbindungsmittel 3, das der Verbindung der Rolladenprofile an den Rändern der Profile oder Profilelemente 1 dient, besteht wie bekannt aus einem weiblichen Element 3' und einem männlichen Element 3'', die ineinander eingreifen und von beliebigem Querschnitt sind.

Einer Eigenschaft der Erfindung gemäß, und wie in den Zeichnungen 5 bis 7 gezeigt, ist das weibliche Element 3' oder das männliche Element 3", aus denen das Verbindungsmittel 3 zur Verbindung der Rolladenprofile an den Rändem der Profile oder Profilelemente 1 besteht, vermittels eines Weichschamiers 2 mit seinem jeweiligen Profilrand verbunden, das unter dem Gelenkverkleidungsmittel 4 verläuft. Die dieses Mittel 4 bildenden Elemente 5 und 6 können dabei einen beliebigen, ineinander eingreifenden Querschnitt haben.

Die Profile oder Profilelemente 1 können einen röhrenförmigen oder einen offenen Querschnitt haben, wobei die Elemente 5 und 6, aus denen das Gelenkverbindungsmittel 4 besteht, in oder auf die Seitenränder dieser Profile oder Profilelemente 1 geformt sind, die darüber hinaus das Verbindungsmittel 3 und/oder die Weichscharnierverbindung 2 (Zeichnung 4) enthalten.

Diese Erfindung ist speziell auf die Verbindung von Profilen oder Profilelementen mit Hilfe von Weichschamieren anwendbar und zielt darauf ab, den Schutz dieser Weichschamiere vor einer eventuellen Beschädigung durch eindringende Schneidwerkzeuge, eine Zusatzführung während der Betätigung und eine ästhetische Kontinuität bei der Drehung von Profilelementen während der Richtungsänderung vor allem in den Ecken von Möbeln usw. zu gewährleisten.

## Patentansprüche

1. Rolladenprofil oder -profilelement (1), dessen Verbindung mit Nachbarprofilen oder -profilelementen (1) mit Hilfe von Weichscharnieren (2) erfolgt, wobei die Ränder der Profile oder Profilelemente (1) mit einem Verbindungsmittel (3) versehen sind, das in den entsprechenden Rand des Nachbarprofils oder -profilelements (1) eingreift, welches Verbindungsmittel (3) aus den weiblichen (3') und den zugeordneten männlichen Elementen (3") besteht, dadurch gekennzeichnet, daß das Weichscharnier (2) in jeder Betriebs- und Führungsposition mit einem Gelenkverkleidungselement (4) abgedeckt ist, welches aus Teilbereichen (5, 6) gebildet ist, und daß das Weichscharnier (2) einerseits an die benachbarten Profile oder Profilelemente (1) und andererseits an die Elemente (3', 3") des Verbindungsmittels (3) einstückig angeformt ist.

2. Rolladenprofil nach Anspruch 1, dadurch gekennzeichnet, daß der Teilbereich (6) des Gelenkverkleidungselementes (4) die Form einer gekrümmten Lippe hat, welche sich unter die durch den Teilbereich (5) des Gelenkverkleidungselements (4) begrenzte Aufnahme (7) einfügt.

3. Rolladenprofil nach einem der Ansprüche 1 und 2, dadurch gekennzeichnet, daß der Teilbereich (6) des Gelenkverkleidungselements (4) relativ zur Außenseite des Profils (1) vorzugsweise um einen Wert versetzt ist, der der Dicke der entsprechenden Kante des Randes des Teilbereichs (5) entspricht.

4. Rolladenprofil nach einem der Ansprüche 1, 2 und 3, dadurch gekennzeichnet, daß der Teilbereich (6) des Gelenkverkleidungselements (4) an seinem freien Ende mit einer Kante (6') versehen ist, die eine zusätzliche Krümmung oder die Form einer Abschrägung aufweist.

5. Rolladenprofil nach einem der Ansprüche 1 bis 4, dadurch gekennzeichnet, daß der Teilbereich (6) im Bereich der Verbindung zum Profil (1) eine Aufbauchung (8) enthält, deren Oberseite von der Oberseite des Profils (1) um einen Wert versetzt ist, der der Dicke des Randes des Teilbereichs (5) des benachbarten Profils (1) entspricht.

6. Rolladenprofil nach einem der Ansprüche 1 und 2, dadurch gekennzeichnet, daß die Teilbereiche (5, 6) des Gelenkverkleidungselements (4) die Form zweier gekrümmter Lippen haben, wobei der eine Teilbereich (5) jeweils mit dem Rand eines Profils (1) verbunden ist und mit dessen Oberseite auf einer Höhe liegt und der andere Teilbereich (6) jeweils mit dem entsprechenden Rand des benachbarten Profils (1) verbunden ist und von dessen Oberseite um einen Wert versetzt ist, der mindestens der Dicke des Randes des Teilbereichs (5) entspricht, und an seinem Ansatz eine Aufbauchung (8) enthält.

7. Rolladenprofil nach Anspruch 1, dadurch gekennzeichnet, daß das Verbindungselement (3) aus einem weiblichen Teilbereich (3') und einem männlichen Teilbereich (3") besteht, und daß der männliche Teilbereich (3") fest mit dem unteren Rand des einen Profils (1) und der weibliche Teilbereich (3') über das Weichscharnier (2) mit dem unteren Rand des benachbarten Profils (1) verbunden ist.

8. Rolladenprofil nach Anspruch 1, dadurch gekennzeichnet, daß die Profile (1) einen röhrenförmigen oder offenen Querschnitt haben, wobei die Teilbereiche (5, 6) des Gelenkverkleidungselements (4) in oder auf die Seitenränder dieser Profile (1) geformt sind, die darüber hinaus das Verbindungselement (3) und/oder das Weichscharnier (2) enthalten.

## Claims

1. Tambour door profile or profile element (1) that can be connected to adjacent profiles or profile elements (1) by means of soft hinges (2), the edges of the profiles or profile elements (1) having a connecting element (3) which engages in the corresponding edge of the adjacent profile or profile element (1), the connecting element (3) comprising female sections (3') and male sections (3"), characterised in that the soft hinge (2) is covered at all times and in all positions by a hinge cover (4) consisting of two parts (5, 6), and in that the soft hinge (2) is moulded onto and forms a single piece with the adjacent profiles or profile elements (1) on one side and the two sections (3', 3") of the connecting element (3) on the other side.

2. Tambour door profile according to Claim 1, characterised in that part (6) of the hinge cover (4) is in the form of a bent lip which fits into the rebate (7) delimited by part (5) of the hinge cover (4).

3. Tambour door profile according to Claims 1 and 2, characterised in that part (6) of the hinge cover (4) is offset in relation to the outside of the profile (1), preferably by an amount equivalent to the thickness of the corresponding edge of part (5).

4. Tambour door profile according to Claims 1, 2 and 3, characterised in the free end of part (6) of the hinge cover (4) has an edge (6') with an additional curved lip or sloped form.

5. Tambour door profile according to Claims 1 to 4, characterised in that part (6) has a raised portion (8) at the point where it joins profile (1), the upper face of the raised portion (8) being offset in relation to the upper face of the profile (1) by an amount equivalent to the thickness of the edge of part (5) of the adjacent profile (1).

6. Tambour door profile according to Claims 1 and 2, characterised in that parts (5, 6) of the hinge cover (4) are in the form of two bent lips, part (5) being joined to the edge of one of the profiles (1) and flush with its upper surface, and the other part (6) being joined to the corresponding edge of the adjacent profile (1) and offset in relation to its upper surface by an amount which is at least equivalent to the thickness of the edge of part (5), and having a raised portion (8) at the point of the join.

7. Tambour door profile according to Claim 1, characterised in that the connecting element (3) consists of a female section (3') and a male section (3"), and in that the male section (3") is rigidly joined to the lower edge of one of the profiles (1) and the female section (3') is joined to the lower edge of the adjacent profile (1) by means of the soft hinge (2).

8. Tambour door according to Claim 1, characterised in that the profiles (1) have tubular or open cross-sections, the parts (5, 6) of the hinge cover (4) being moulded into or onto the sides of the profile (1) which also accommodate the connecting element (3) and/or the soft hinge (2).

## Revendications

1. Profilé ou élément de profilé de volet roulant, dont l'assemblage avec les profilés ou éléments de profilé (1) voisins est réalisé au moyen de charnières souples (2), les bords du profilé étant pourvus d'un moyen de liaison (3) destiné à coopérer avec le bord correspondant du profilé ou de l'élément de profilé voisin (1), le moyen de liaison (3) étant constitué d'ééments femelles (3') et males (3"), caractérisé en ce qu'au niveau de la liaison par chanière souple (2) il est prévu un moyen de recouvrement de l'articulation (4) en toute position de service et de guidage, lequel est constitué d'éléments (5, 6) et en ce que la chamière souple (2) est reliée d'une part aux profilés ou éléments de profilés voisins (1) et d'autre part aux éléments (3', 3") du moyen de liaison (3) et ne forme qu'une seule pièce.

2. Profilé, suivant la revendication 1, caractérisé en ce que le moyen de recouvrement de l'articulation (4) se présente sous forme d'une lèvre courbe s'insérant sous le logement (7) délimité par l'élément (5) dudit moyen de recouvrement de l'articulation (4).

3. Profilé suivant les revendications 1 et 2, caractérisé en ce que l'élément (6) du moyen de recouvrement de l'articulation (4) est avantageusement décalé par rapport à la face supérieure du profilé ou de l'élément de profilé (1) d'une valeur correspondant à l'épaisseur de l'arête correspondante du bord de l'élément (5).

4. Profilé suivant l'une quelconque des revendications 1, 2 et 3, caractérisé en ce que l'élément (6) du moyen de recouvrement de l'articulation (4) est pourvu à son extrémité libre d'une arête (6') présentant une incurvation supplémentaire ou une forme de chanfrein.

5. Profilé selon l'une quelconque des revendications 1 à 4, caractérisé en ce que l'élément (6) est avantageusement pourvu à sa base solidaire du profilé (1) d'un renflement (8), dont la face supérieure est distante du niveau de la face supérieure du profilé (1) d'une valeur égale à l'épaisseur de l'arête du bord de l'élément (5) du profilé voisin (1).

6. Profilé selon l'une quelconque des revendications 1 ou 2, caractérisé en ce que les éléments (5 et 6) formant le moyen de recouvrement de l'articulation (4) se présentent sous forme de deux lèvres incurvées reliées respectivement, l'une (5) au bord de l'un des profilés (1) et de niveau avec la face supérieure de ce demier et l'autre (6) au bord correspondant de l'autre profilé (1) et avec un décalage par rapport à la face supérieure de ce demier correspondant au moins à l'épaisseur de la lèvre ou élément (5) et étant pourvue d'un renflement (8) près de sa base.

7. Profilé selon la revendication 1, caractérisé en ce que le moyen de liaison (3) est constitué d'un élément femelle (3') et d'un élément mâle (3") et en ce que l'élément mâle (3") est relié au bord inférieur d'un des profilés (1) et l'élément femelle (3') est relié au bord inférieur du profilé voisin (1) par l'intermédiaire de la charnière souple (2).

8. Profilé selon la revendication 1, caractérisé en ce que les profilés (1) présentent une section tubulaire ou une section ouverte, les éléments (5, 6) formant le moyen de recouvrement de l'articulation (4) étant conformés dans ou sur les bords latéraux desdits profilés (1), qui comportent, en outre, le moyen de liaison (3) et/ou la chamière souple de liaison (2).
